# EUROPÄISCHE PATENTSCHRIFT

(11) **EP 0 179 323 B1**
(45) Veröffentlichungstag und Bekanntmachung des Hinweises auf die Patenterteilung: **11.01.1989**
(21) Anmeldenummer: 85112507.0
(22) Anmeldetag: 03.10.1985
(51) Int. Cl.: F01L 1/24

(54) **Sich selbsttätig hydraulisch einstellender Ventilstössel**
Automatic hydraulic lash-adjusting tappet
Poussoir de soupape à réglage hydraulique automatique

(30) Priorität: 12.10.1984 DE 3437478
(43) Veröffentlichungstag der Anmeldung: 30.04.1986
(73) Patentinhaber: INA Wälzlager Schaeffler KG, 91063 Herzogenaurach (DE)
(72) Erfinder: Schaeffler, Georg, Dr. Ing. E.h., D-8522 Herzogenaurach (DE); Klug, Horst, Dipl.-Ing. (FH), D-8522 Herzogenaurach (DE); Mocker, Wolfgang, Dipl.-Ing., D-8522 Herzogenaurach (DE); Speil, Walter, Dipl.-Ing., D-8070 Ingolstadt (DE)

(56) Entgegenhaltungen:
- EP-A- 0 030 780
- EP-A- 0 030 781
- DE-A- 2 758 957
- DE-A- 2 948 669
- DE-A- 3 023 686
- FR-A- 2 476 740
- GB-A- 1 241 634
- US-A- 3 509 858

## Beschreibung

Die Erfindung betrifft einen sich selbsttätig hydraulisch einstellenden Ventilstößel, der in einer Führungsbohrung eines Zylinderkopfes einer Brennkraftmaschine angeordnet ist, und gegen dessen eine Stirnfläche ein Steuernocken anläuft, und der andererseits mit einer zweiten Stirnfläche gegen das Ende eines Ventilschaftes anliegt, wobei der Ventilstößel aus zwei Grundbauteilen besteht, nämlich einerseits aus einem tassenförmigen Gehäuse, welches eine hohlzylindrische Wandung umfaßt, die am einen Ende durch einen Boden verschlossen ist, gegen welchen von außen der Steuernocken anläuft, und andererseits aus einer zu der hohlzylindrischen Wandung konzentrischen zylindrischen Führungshülse, die im Zentrum eines Scheibenteiles angeordnet ist, welches mit seinem Außenumfang in die hohlzylindrische Wandung des Gehäuses übergeht, wodurch zwischen der hohlzylindrischen Wandung und der zylindrischen Führungshülse ein ringförmiger Ölvorratsraum begrenzt ist, der durch eine nach außen führende Bohrung mit Öl versorgt ist, wobei in der Führungshülse das eigentliche hydraulische Spielausgleichselement längsverschieblich geführt ist, welches durch einen Innenkolben und einen diesen übergreifenden Außenkolben gebildet ist, die längsverschieblich ineinander geführt sind, und die miteinander einen Ölhochdruckraum begrenzen, der durch eine durch ein Rückschlagventil verschlossene Bohrung im Innenkolben mit einem zentrischen Ölvorratsraum verbunden ist, der im Innenkolben angeordnet und einerseits durch die Wandung des Innenkolbens und andererseits durch die Innenfläche des Bodens des Gehäuses begrenzt ist, gegen welchen der Innenkolben stirnseitig anliegt, während der Außenkolben längsverschieblich in der zylindrischen Führungshülse gelagert ist, und mit seinem geschlossenen Ende gegen das Ende des Ventilschaftes anliegt.

Derartige, sogenannte Tassenstößel sind bekannt (DE-A-30 23 686).

Neben dieser Gattung von Tassenstößeln ist eine andere bekannt geworden, die auf den ersten Blick in ihrem konstruktiven Aufbau einfacher erscheint, die jedoch unter gewissen Einbaubedingungen funktionelle Nachteile besitzt. Bei dieser zweiten Gattung wird das eigentliche hydraulische Spielausgleichselement durch einen einzigen Kolben gebildet, der längsverschieblich in der Führungshülse angeordnet ist, und mit dieser einen Druckraum begrenzt. Um dies zu ermöglichen, ist es erforderlich, daß die Führungshülse vom Boden des Gehäuses ausgeht und mit diesem entweder einstückig ausgebildet oder doch wenigstens druckdicht verbunden ist. Um in diesen Fällen ein ausreichend stabiles Gehäuse erreichen zu können, ist es notwendig, die Stößelbauteile als Guß- oder Fließpreßteile auszubilden, was den Nachteil nach sich zieht, daß die Masse des Ventilstößels in nachteiliger Weise erhöht wird (DE-A-27 58 957).

Um die erwähnten Funktionensnachteile zu umgehen, wendet man in letzter Zeit bevorzugt Tassenstößel der erstgenannten Gattung an, der auch die vorliegende Erfindung angehört. Da man bei derartigen Ventilstößeln aus Gründen der Verringerung der bewegten Massen stets kleine Wanddicken anstrebte, weshalb man die Gehäuse dieser Stößel vorzugsweise aus gezogenen Blechteilen bildete, konnte das aus dem Scheibenteil und der Führungshülse bestehende Innenteil auch nur eine begrenzte Stabilität aufweisen, was unter Umständen im Dauerbetrieb aufgrund der auftretenden Schwingungen und Vibrationen zu Beschädigungen oder sogar Brüchen führen konnte. Um derartigen Stößeln eine erhöhte mechanische Steifheit zu geben, hat man sie auch bereits aus Fließpreß- oder Gußteilen gebildet, was jedoch wiederum den Nachteil nach sich zieht, daß dadurch ihre Masse vergrößert wird, was allseits bekannte Nachteile im Betrieb nach sich zieht (EP-A 00 30 781, Figur 3). Man ging sogar soweit, ein hydraulisches Spielausgleichselement, wie es bei der erstgenannten Stößelgattung verwendet wird, in ein Gehäuse der zweiten Stößelgattung einzusetzen, was dazu führte, daß eine nochmalige Erhöhung der bewegten Massen in Kauf genommen werden mußte. Eine solche Ausführung konnte in der Praxis nicht zu befriedigenden Ergebnissen führen (EP-A 00 30 781, Figur 8).

Der Erfindung liegt die Aufgabe zugrunde, einen sich selbsttätig hydraulisch einstellenden Ventilstößel zu schaffen, der zur Erzielung geringer Masse aus dünnwandigen, insbesondere aus Blech gezogenen Metallteilen und/oder Kunststoffteilen gebildet ist, der dabei jedoch eine sehr hohe Stabilität besitzt und der weiterhin eine zusätzliche Auslaufsicherung für den zentrischen Ölvorratsraum besitzt, sowie einen weiteren, den zentrischen Ölvorratsraum konzentrisch umgebenden Ölvorratsraum aufweisen kann.

Diese. Aufgabe wird nach der Erfindung dadurch gelöst, daß die zylindrische Führungshülse und das Scheibenteil als einstückiges separates Bauteil ausgebildet ist, das am radial äußeren Rand des Scheibenteiles mit der hohlzylindrischen Wandung des Gehäuses verbunden ist, und dessen zylindrische Führungshülse sich bis zum Boden des Gehäuses erstreckt und in Kontakt mit dessen Innenfläche steht. Gegenüber den bekannten Stößeln wird durch diese konstruktiv und fertigungsmäßig einfache Maßnahme erreicht, daß infolge des sich gegenseitigen Abstützens eine Art Kastenkonstruktion gebildet wird, die selbst bei gegenüber den bekannten Ausführungen deutlich verringerter Wanddicke erhöhte Stabilität aufweist.

Dabei muß dafür gesorgt werden, daß an dem dem Boden zugewandten Ende der zylindrischen Führungshülse Öl aus dem ringförmigen Ölvorratsraum in die Führungshülse und damit in das eigentliche Spielausgleichselement eintreten kann. Zu diesem Zweck kann in dem Bereich, in dem die zylindrische Führungshülse mit der Innenfläche des Bodens des Gehäuses in Kontakt steht, wenigstens eine Ölübertrittsöffnung vorgesehen sein, die dadurch gebildet ist, daß an einer der beiden miteinander in Kontakt stehenden Flächen eine Ausnehmung gebildet ist. Diese Ausnehmung kann entweder als ein stirnseitiger Schlitz an der Führungshülse, oder auch als eine Vertiefung bzw. Ausnehmung in dem Boden des Gehäuses ausgebildet sein.

Als zweckmäßig hat es sich herausgestellt, das aus dem Scheibenteil und der zylindrischen Führungshülse bestehende Innenteil als einstückiges Blechformteil auszubilden.

Dieses Innenteil kann jedoch auch als einstückiges Kunststoffteil ausgebildet sein, das durch eine Schnappverbindung mit der hohlzylindrischen Wandung des Gehäuses verbunden ist.

Ein zusätzlicher Vorteil stellt sich dann ein, wenn die zylindrische Führungshülse an ihrem dem Boden des Gehäuses zugewandten Ende auf einen größeren Durchmesser aufgeweitet ist. Dadurch ergibt sich ein zusätzlicher ringförmiger Ölvorratsraum, der den zentrischen, im Spielausgleichselement vorgesehenen Ölvorratsraum umgibt, der jedoch von dem äußeren ringförmigen Ölvorratsraum getrennt ist. Selbst wenn im Stillstand des Motors dieser äußere ringförmige ÖIvorratsraum leerlaufen sollte, würde sich in dem durch die Aufweitung der Führungshülse ergebenden zusätzlichen Ölvorratraum ein vergrößerter Ölvorrat für den Anlauf des Motors bereithalten, wodurch mit Sicherheit das Auftreten von Klappergeräuschen in der Anlaufphase vermieden würde.

Bei der Anwendung dieser Maßnahme ist es zusätzlich zweckmäßig, an der Innenfläche des Bodens zwei getrennte Ausnehmungen vorzusehen, die zum Ölübertritt dienen, und von denen sich die eine im Bereich der Kontaktstelle der zylindrischen Führungshülse und die andere im Bereich der Kontaktstelle des innenkolbens mit dem Boden befindet, und wobei die beiden Ausnehmungen einander diametral gegenüberliegen. Durch diese Maßnahme wird auch bei geneigter Einbaulage des Ventilstößels vermieden, daß aus dem zentrischen Ölvorratsraum im Spielausgleichselement im Stillstand Öl auslaufen kann, weil nämlich stets eine der beiden hintereinandergeschalteten Öiübertrittsöffnungen an einer hohen Stelle liegt, und damit das Auslaufen des Öles verhindert.

Die erfindungsgemäße Stößelkonstruktion kann bezüglich ihrer Stabilität noch dadurch weiter gesteigert werden, daß das dem Boden des Gehäuses zugekehrte Ende der zylindrischen Führungshülse formschlüssig in eine Nut des Bodens eingreift.

In den Zeichnungen sind jeweils Längsschnitte durch unterschiedliche Stößelausführungen dargestellt.

Der in Figur 1 dargestellte Stößel besteht aus dem tassenförmigen Gehäuse 1, welches aus der hohlzylindrischen Wandung 2 und dem damit einstückigen Boden 3 besteht. In diesem Gehäuse ist ein Innenteil 4 angeordnet, welches aus dem Scheibenteil 5 und der zylindrischen Führungshülse 6 gebildet ist. Die Teile 5 und 6 bilden miteinander einen Winkel, der größer als 90° ist. An der Kontaktstelle 7 zwischen dem Außenumfang des Scheibenteiles 1 und der hohlzylindrischen Wandung 2 sind diese beiden Teile durch Einbördeln fest miteinander verbunden. Um eine flüssigkeitsdichte Verbindung zu erzielen, ist an dieser Stelle eine zusätzliche Schweißung, Lötung oder dergleichen möglich. Das Scheibenteil 5 legt sich zum Zwecke der Verbindung gegen die in die hohlzylindrische Wandung 2 eingeformte Umfangsrille 8 und wird andererseits von der aus der hohlzylindrischen Wandung herausgeformten Wulst 9 überdeckt.

Die zylindrische Führungshülse 6 stützt sich stirnseitig gegen die Innenfläche 10 des Bodens 3 ab. In diesem Endbereich weist die Führungshülse 6 einen vergrößerten Innendurchmesser 11 auf, um dort einer Tellerscheibe 12 Platz zu geben, mit welcher das hydraulische Spielausgleichselement 13 gegen Herausrutschen aus der Bohrung der Führungshülse 6 gesichert ist.

Der ringförmige Hohlraum, der begrenzt ist von der hohlzylindrischen Wandung 2, dem Scheibenteil 5, der zylindrischen Führungshülse 6 und der Innenfläche 10 des Bodens 3 bildet einen ringförmigen Ölvorratsraum 14, der durch die in der Umfangsrille 8 angeordnete Bohrung 15 von außen mit Öl versorgt werden kann.

Das hydraulische Spielausgleichselement 13 besteht aus dem Außenkolben 16, der gleitend in der Führungshülse 6 geführt ist, und der andererseits wiederum gleitend und mit engem Spiel den Innenkolben 17 aufnimmt. Dieser weist an seinem dem Boden 3 zugewandten Ende einen zentrischen Ölvorratsraum 18 auf, welcher mittels der Ausnehmungen 19 und 20 in der Innenfläche 11 des Bodens 3 in Flüssigkeitsverbindung mit dem ringförmigen Ölvorratsräum 14 steht. Aus dem zentrischen Ölvorratsraum 18 kann das Öl über die Bohrung 21, die durch das Rückschlagventil 22 verschließbar ist, in den Ölhochdruckraum 23 gelangen, der von den beiden Kolben 16 und 17 begrenzt ist. Unter Wirkung der Feder 24 werden diese beiden Kolben auseinandergedrückt. Die untere Stirnfläche 25 des Außenkolbens 16 steht im eingebauten Zustand in Kontakt mit der Stirnfläche des Schaftes eines Motorventils, während von außen gegen den Boden 3 ein Steuernocken anläuft.

Die Funktion eines derartigen Ventilstößels darf als bekannt vorausgesetzt werden. Gegenüber den bekannten Ausführungen ist bei dieser Konstruktion neu, daß. sich die zylindrische Führungshülse 6 bis zur Innenfläche 10 des Bodens 3 erstreckt und sich dort zur Erhöhung der Stabilität abstützt. Dieses Abstützen kann dadurch erreicht werden, daß beim Zusammenbau des tassenförmigen Gehäuses 1 mit dem Innenteil 4 das letztere unter axiale Vorspannung gesetzt wird. Es ist jedoch auch möglich, die beiden Teile zusätzlich an der Kontaktstelle zwischen Führungshülse 6 und Innenfläche 10 miteinander zu verbinden.

Der wesentliche Unterschied der Figur 2 gegenüber Figur 1 besteht darin, daß die zylindrische Führungshülse 6 an ihrem dem Boden 3 zugewandten Endbereich 26 auf einen größeren Durchmesser aufgeweitet ist, wodurch sich neben dem äußeren ringförmigen Ölvorratsraum 14 und dem zentrischen Ölvorratsraum 18 ein zusätzlicher mittlerer ringförmiger Ölvorratsraum 27 ergibt. Selbst wenn im Stillstand des Motors der äußere ringförmige Ölvorratsraum 14 leerlaufen sollte, würde das Öl in den Ölvorratsräumen 18 und 27 zurückgehalten werden und stünde beim Anlauf des Motors zur Verfügung. Dadurch, daß die beiden Ausnehmungen 19 und 20 im Boden 3 an einander diametral gegenüberliegenden Stellen angeordnet sind, könnte der Ölvorratsraum 18 selbst bei geneigter Einbaulage des Stößels nicht leerlaufen. Als weitere Besonderheit weist der Stößel nach Figur 3 noch das Merkmal auf, daß die zylindrische Führungshülse 6 bzw. ihr dem Boden zugewandter Endbereich 26 in eine Umfangsnut 28 des Bodens 3 eingreift, was zusätzlich die Stabilität des gesamten Stößels vergrößert.

In Figur 3 ist eine Ausführung gezeigt, bei welcher das gesamte Innenteil 34 als ein einstückiges Kunststofformteil ausgebildet ist, weiches durch eine Schnappverbindung 35 mit der hohlzylindrischen Wandung 2 des Gehäuses 1 verbunden ist.

Diese Ausführung, bei der ein Kunststoffteil verwendet wird, hat nicht nur den Vorteil, daß dieses Teil in beliebiger Form relativ einfach herstellbar und dabei außerdem von geringer Masse ist, sondern auch daß es besonders gut geeignet sind, um auftretende Schwingungen und Vibrationen zu dämpfen.

Wie die Figur 3 zeigt, kann zum Zwecke der Ölzuführung auch die eine (oder auch beide) Ausnehmungen im Boden 3 durch einen in der Führungshülse an deren Stirnseite vorgesehenen Durchgangsschlitz 36 ersetzt sein.

## Patentansprüche

1. Sich selbsttätig hydraulisch einstellender Ventilstößel, der in einer Führungsbohrung eines Zylinderkopfes einer Brennkraftmaschine angeordnet ist, und gegen dessen eine Stirnfläche ein Steuernocken anläuft, und der andererseits mit einer zweiten Stirnfläche gegen das Ende eines Ventilschaftes anliegt, wobei der Ventilstößel aus zwei Grundbauteilen besteht, nämlich einerseits aus einem tassenförmigen Gehäuse (1 weiches eine hohlzylindrische Wandung (2) umfaßt, die am einen Ende durch einen Boden (3) verschlossen ist, gegen welchen von außen der Steuernocken anläuft, und andererseits aus einer zu der hohlzylindrischen Wandung konzentrischen zylindrischen Führungshülse (6), die im Zentrum eines Scheibenteiles (5) angeordnet ist, welches mit seinem Außenumfang in die hohlzylindrische Wandung (2) des Gehäuses (1) übergeht, wodurch zwischen der hohlzylindrischen Wandung (2) und der zylindrischen Führungshülse (6) ein ringförmiger Ölvorratsraum (14) begrenzt ist, der durch eine nach außen führende Bohrung (15) mit Öl versorgt ist, wobei in der Führungshülse das eigentliche hydraulische Spielausgleichselement (13) längsverschieblich geführt ist, welches durch einen Innenkolben (17) und einen diesen übergreifenden Außenkolben (16) gebildet ist, die längsverschieblich ineinander geführt sind, und die miteinander einen Ölhochdruckraum (23) begrenzen, der durch eine durch ein Rückschlagventil (22) verschlossene Bohrung (21) im Innenkolben (17) mit einem zentrischen Ölvorratsraum (18) verbunden ist, der im Innenkolben (17) angeordnet und einerseits durch die Wandung des Innenkolbens (17) und andererseits durch die Innenfläche (10) des Bodens (3) des Gehäuses (1) begrenzt ist, gegen welchen der Innenkolben (17) stirnseitig anliegt, während der Außenkolben (16) längsverschieblich in der zylindrischen Führungshülse (6) gelagert ist, und mit seinem geschlossenen Ende (25) gegen das Ende des Ventilschaftes anliegt, dadurch gekennzeichnet, daß die zylindrische Führungshülse (6) und das Scheibenteil (5) als einstückiges separates Bauteil ausgebildet ist, das am radial äußeren Rand des Scheibenteiles (5) mit der hohlzylindrischen Wandung (2) des Gehäuses (1) verbunden ist, und dessen zylindrische Führungshülse (6) sich bis zum Boden (3) des Gehäuses (1) erstreckt und in Kontakt mit dessen Innenfläche (10) steht.

2. Ventilstößel nach Anspruch 1, dadurch gekennzeichnet, daß in dem Bereich, in dem die zylindrische Führungshülse. (6) mit der Innenflä-' che (10) des Bodens (3) des Gehäuses (1) in Kontakt steht, wenigstens eine Ölübertrittsöffnu-ng vorgesehen ist, die dadurch gebildet ist, daß an einer der beiden miteinander in Kontakt stehenden Flächen eine Ausnehmung (19) gebildet ist.

3. Ventilstößel nach Anspruch 2, dadurch gekennzeichnet, daß das Innenteil (4) als einstückiges Blechformteil ausgebildet ist.

4. Ventilstößel nach Anspruch 2, dadurch gekennzeichnet, daß das Innenteil (34) als einstückiges Kunststofformteil ausgebildet ist, das durch eine Schnappverbindung (35) mit der hohlzylindrischen Wandung (2) des Gehäuses (1) verbunden ist.

5. Ventilstößel nach wenigstens einem der Ansprüche 1 bis 4, dadurch gekennzeichnet, daß die zylindrische Führungshülse (6) an ihrem dem Boden (3) des Gehäuses (1) zugewandten Ende auf einen größeren Durchmesser (26) aufgeweitet ist.

6. Ventilstößel nach Anspruch 2, dadurch gekennzeichnet, daß an der Innenfläche des Bodens zwei getrennte Ausnehmungen (19, 20) vorgesehen sind, die zum Ölübertritt dienen, von denen sich die eine im Bereich der Kontaktstelle der zylindrischen Führungshülse (6, 32) und die andere im Bereich der Kontaktstelle des Innenkolbens (17) mit dem Boden (3) befindet, und wobei die beiden Ausnehmungen (19, 20) einander diametral gegenüberliegen.

7. Ventilstößel nach wenigstens einem der Ansprüche 1 bis 6, dadurch gekennzeichnet, daß das dem Boden (3) des Gehäuses (1) zugekehrte Ende der zylindrischen Führungshülse (6) formschlüssig in eine Nut (28) des Bodens (3) eingreift.

## Claims

1. Automatically hydraulically self-adjusting valve tappet, which is arranged in a guide bore of a cylinder head of an internal combustion engine and against whose one face a control cam runs, and which bears on the other hand with a second face against the end of a valve stem, wherein the valve tappet consists of two main components, namely on the one hand of a cup-formed housing (1) which comprises a hollow cylindrical wall (2), which is closed at one end by a bottom (3), against which the control cam runs externally, and on the other hand of a cylindrical guide sleeve (6) concentric with the hollow cylindrical wall, which sleeve is arranged in the centre of a disc part (5) which runs into the hollow cylindrical wall (2) of the housing (1) at its outer periphery, whereby an annular oil reservoir (14) is delimited between the hollow cylindrical. wall (2) and the cylindrical guide sleeve (6) and is supplied with oil through a bore (15) leading to the outside, wherein the hydraulic play-compensating element proper (13) is guided longitudinally slidable in the guide sleeve, which element is formed by an inner piston (17) and an outer piston (16) engaging thereover, which are guided longitudinally slidable in each other and which together delimit an oil high pressure space (23), which is connected to a central oil reservoir (18) through a bore (21) in the inner piston (17) closed by a non-return valve (22), which reservoir is arranged in the inner piston (17) and is delimited on the one hand by the wall of the inner piston (17) and on the other hand by the inner surface (10) of the bottom (3) of the housing (1), against which the inner piston (17) bears frontally, while the outer piston (16) is mounted longitudinally slidable in the cylindrical guide sleeve (6) and bears with its closed end (25) against the end of the valve stem, characterized in that the cylindrical guide sleeve (6) and the disc part (5) are formed as a unitary, separate component, which is connected at the radially outer edge of the disc part (5) to the hollow cylindrical wall (2) of the housing (1), and whose cylindrical guide sleeve (6) extends to the bottom (3) of the housing (1) and is in contact with the inner surface (10) thereof.

2. Valve tappet according to claim 1, characterized in that in the region in which the cylindrical guide sleeve (6) is in contact with the inner surface (10) of the bottom (3) of the housing (1), at least one oil transfer opening is provided, which is so formed that it forms a recess (19) in one of the surfaces in contact with each other.

3. Valve tappet according to claim 2, characterized in that the inner part (4) is formed as a unitary sheet metal formed part.

4. Valve tappet according to claim 2, characterized in that the inner part (34) is formed as a unitary moulded plastics part, which is connected to the hollow cylindrical wall (2) of the housing (1) by a snap connection (35).

5. Valve tappet according to at least one of claims 1 to 4, characterized in that the cylindrical guide sleeve (6) is enlarged to a greater diameter (26) at its end facing the bottom (3) of the housing (1

6. Valve tappet according to claim 2, characterized in that two separate recesses (19, 20) are provided on the inner surface of the bottom, which serve for oil transfer, of which one is in the region of contact of the cylindrical guide sleeve (6, 32) and the other in the region of contact of the inner piston (17) with the bottom (3), and wherein the two recesses (19, 20) lie diametrically opposite one another.

7. Valve tappet according to at least one of claims 1 to 6, characterized in that the end of the cylindrical guide sleeve (6) facing the bottom (3) of the housing (1) engages interlocking in a groove (28) of the bottom (3).

## Revendications

1. Poussoir de soupape à réglage hydraulique automatique, qui est placé dans un alésage de guidage d'une culasse d'un moteur à combustion interne, et dont une face frontale est contactée par une came de commande, et qui est d'autre part, en contact, par une seconde face frontale, avec l'extrémité d'une tige de soupape, le poussoir comprenant deux composants de base, soit d'une part, un boîtier en forme de cloche (1) qui comprend une paroi cylindrique creuse (2) fermée à une extrémité par un fond (3) que contacte de l'extérieur la came de commande et, d'autre part, un manchon de guidage cylindrique (6) concentrique par rapport à la paroi cylindrique creuse, qui est placé au centre d'un élément discoïde (5) qui se raccorde par sa périphérie extérieure à la paroi cylindrique creuse (2) du boîtier (1), de sorte qu'il est délimité entre la paroi cylindrique creuse (2) et le manchon de guidage cylindrique (6) une chambre de réserve d'huile annulaire (14) qui est alimentée en huile par un conduit (15) dirigé vers l'extérieur, l'élément de rattrapage de jeu hydraulique lui-même (13) étant guidé dans le manchon de guidage de façon à coulisser longitudinalement, élément qui est formé par un piston intérieur (17) et un piston extérieur (16) qui le recouvre, lesquels sont guidés l'un à l'intérieur de l'autre de façon à pouvoir coulisser longitudinalement, et délimitent l'un avec l'autre une chambre à haute pression d'huile (23) qui est reliée par un conduit (21) fermé par un clapet de retenue (22) dans le piston intérieur (17) à une chambre de réserve d'huile centrale (18) qui est placée dans le piston intérieur (17) et est délimitée d'une part, par la paroi du piston intérieur (17) et d'autre part, par la surface intérieure (10) du fond (3) du boîtier (1) avec lequel le piston intérieur (17) est en contact frontalement, tandis que le piston extérieur (16) est placé de façon à pouvoir coulisser longitudinalement dans le manchon de guidage cylindrique (6) et est en contact, par son extrémité fermée (25), avec l'extrémité de la tige de soupape, caractérisé en ce que le manchon de guidage cylindrique (6) et l'élément discoïde (5) sont réalisés sous la forme d'un composant séparé d'une seule pièce qui est relié au bord radialement extérieur de l'élément discoïde (5) à la paroi cylindrique creuse (2) du boîtier (1), et dont le manchon de guidage cylindrique (6) s'étend jusqu'au fond (3) du boîtier (1) et est en contact avec sa face intérieure (10).

2. Poussoir suivant la revendication 1, caractérisé en ce qu'il est prévu dans la zone dans laquelle le manchon de guidage cylindrique (6) est en contact avec la face intérieure (10) du fond (3) du boîtier (1) au moins une ouverture de transfert d'huile qui est formée par un évidement (19) formé sur l'une des deux surfaces mutuellement en contact.

3. Poussoir suivant la revendication 2, caractérisé en ce que l'élément intérieur (4) est réalisé sous la forme d'un élément de tôle profilée d'une seule pièce.

4. Poussoir suivant la revendication 2, caractérisé en ce que l'élément intérieur (34) est réalisé sous la forme d'un élément de matière plastique profilé d'une seule pièce qui est relié par un assemblage à enclenchement (35) à la paroi cylindrique creuse (2) du boîtier (1).

5. Poussoir suivant l'une au moins des revendications 1 à 4, caractérisé en ce que le manchon de guidage cylindrique (6) est élargi à un diamètre (26) plus grand à son extrémité située du côté du fond (3) du boîtier (1).

6. Poussoir suivant la revendication 2, caractérisé en ce qu'il est prévu sur la face intérieure du fond deux évidements séparés (19, 20) qui servent au transfert de l'huile, dont l'un se trouve dans la zone du point de contact du manchon de guidage cylindrique (6, 32) avec le fond (3) et l'autre dans la zone du point de contact du piston intérieur (17) avec le fond (3), et les deux évidements (19, 20) étant diamétralement opposés.

7. Poussoir suivant l'une au moins des revendications 1 à 6, caractérisé en ce que l'extrémité du manchon de guidage cylindrique (6) située du côté du fond (3) du boîtier (1) s'engage avec concordance de forme dans une rainure (28) du fond (3).
